# EUROPÄISCHE PATENTSCHRIFT

(11) **EP 1 394 069 B1**
(45) Veröffentlichungstag und Bekanntmachung des Hinweises auf die Patenterteilung: **14.12.2005**
(21) Anmeldenummer: 03007522.0
(22) Anmeldetag: 01.04.2003
(51) Int. Cl.: B65D 75/36

(54) **Verkaufspackung für elektrische Akkumulatorenbatterien**
Sales package for batteries
Emballage de vente pour batteries

(30) Priorität: 02.05.2002 DE 10219421
(43) Veröffentlichungstag der Anmeldung: 03.03.2004
(73) Patentinhaber: VARTA Microbattery GmbH, 30419 Hannover (DE)
(72) Erfinder: Schein, Herbert, 86754 Munningen (DE); Schmerer, Torsten, 36304 Alsfeld (DE); Jayampathy, Asela, 75287 Dallas, Texas (US); Hewelt, Helmut, 73479 Ellwangen (DE); Stelzig, Heinrich, 73494 Rosenberg (DE); Gross, Kuno, 73486 Adelmannsfelden (DE)
(74) Vertreter: Patentanwälte Ruff, Wilhelm, Beier, Dauster & Partner

(56) Entgegenhaltungen:
- DE-A- 19 857 621
- US-A- 3 703 234
- US-B1- 6 349 830

## Beschreibung

Gegenstand der Erfindung ist eine Verpackung mit den Merkmalen des Oberbegriffs des Anspruchs 1, insbesondere eine Verkaufsverpackung, für elektrische Akkumulatorenbatterien mit einem Träger und einer darauf befestigten Abdeckhaube, die die Akkumulatorenbatterie mit Verbindungskabel und Anschlussstecker umschließt.

In dem stark wachsenden Markt für schnurlose Haustelefone gibt es eine große Anzahl von Herstellern und Modellen, bei denen die Batterien mit vielfältigsten aber sehr ähnlichen Anschlusssteckern ausgestattet sind.

Derartige Batterien werden in allgemeinen in Verpackungen angeboten und verkauft, die aus einem Trägerkarton mit darauf befestigter, insbesondere aufgeklebter, Kunststoffhaube aus durchsichtigem Material bestehen, die die Akkumulatorenbatterie mit Verbindungskabel und Anschlussstecker umschließt.

Bei diesen bekannten Verkaufsverpackungen befinden sich die Batterie inklusive Verbindungskabel und Anschlussstecker unzugänglich in der Kunststoffhaube bzw. Blisterhaube. Die richtige Batterieauswahl im Hinblick auf den passenden Anschlussstecker stellt dabei insbesondere in Discounter Märkten ein Problem dar, weil diese Verpackungen einen direkten Vergleich der Anschlussstecker, ohne die Verpackung zu öffnen, verhindern. Fachpersonal mit entsprechend versierten Verkäufern steht dort nur sehr selten zur Verfügung.

Auf solchen Verpackungen werden teilweise lediglich Bilder angeboten, die auf die Polaritätsproblematik hinweisen. Durch diese wird versucht, diesbezüglich eine Lösung anzugeben.

Bekannt (US-B1-6 349 830) ist auch eine Ausführungsform einer solchen Verkaufsverpackung, bei der das Profil des Anschlusssteckers als ausgestanzte Öffnung in dem Trägerteil der Verpackung vorgesehen ist. Mit der Altbatterie und deren Anschlussstecker kann man somit probieren, ob eine Übereinstimmung vorhanden ist, indem versucht wird, den alten Anschlussstecker durch die ausgestanzte Öffnung zu führen, ohne dass Kraft aufgewendet werden muss. Dabei zeigt sich jedoch, dass schon durch einen einmaligen Versuch das Profil der Ausstanzung so stark beschädigt wird, dass diese Überprüfungsart für einen nächsten Versuch und damit für den nächsten Kunden ausfällt und die Blisterverpackung zerstört ist.

Der Erfindung liegt die Aufgabe zugrunde, eine Verpackung für derartige Akkumulatorenbatterien zu schaffen, die es dem Endverbraucher ermöglicht, die Kompatibilität der Batterie mit seinem Gerät sicher zu überprüfen.

Diese Aufgabe wird bei einer Verpackung der eingangs genannten Art durch die Merkmale des Anspruchs 1 gelöst. In den Unteransprüchen sind vorteilhafte Ausgestaltungen der Erfindung angegeben. Der Wortlaut der Ansprüche wird durch ausdrückliche Bezugnahme zum Inhalt der Beschreibung gemacht.

Bei der erfindungsgemäßen Verpackung oder Verkaufsverpackung ist das Verbindungskabel samt Anschlussstecker aus der Abdeckungshaube herausgeführt und der Anschlussstecker ist ohne Zerstörung der Verpackung zugänglich. Der Anschlussstecker kann in einer Öffnung im Trägerteil der Verpackung herausnehmbar angeordnet sein. Der Endverbraucher kann somit zusätzlich zur optischen Auswahl den Anschlussstecker herausnehmen und die Verbindung zu seinem Gerät, insbesondere einem Telefon, faktisch prüfen, ohne dass die Verpackung geöffnet werden muss und damit zerstört wird.

Gleichzeitig kann auch die ordnungsgemäße Funktion der Batterie vom Käufer überprüft werden. Sollte dennoch ein Umtausch erforderlich sein, kann die unbeschädigte Verpackung leicht in die normale Warenauslage zurückgeführt werden.

Im Folgenden ist der Gegenstand der Erfindung anhand der Figuren erläutert.
- Figur 1: zeigt eine erfindungsgemäße Verkaufsverpackung in Draufsicht,
- Figur 2: zeigt die Verkaufsverpackung von hinten und
- Figur 3: zeigt einen Schnitt durch die Verkaufsverpackung.

Die Akkumulatorenbatterie 1 ist in einer Verpackung angeordnet, die aus Kunststoffhaube 2 und Trägerkarton 3 besteht. Dabei wird das Verbindungskabel 4 mit dem Anschlussstecker 5 erfindungsgemäß durch eine Ausnehmung 6 im Trägerkarton 3 herausgeführt. Der Anschlussstecker 5 wird in eine Öffnung 7 im Trägerkarton 3 gesteckt und dort fixiert. Der Trägerkarton 3 kann im Bereich dieser Öffnung 7 geschlitzt sein, so das der Anschlussstecker 5 dadurch eingeklemmt und fixiert ist. In eine derart von Schlitzen 8 umgebene Öffnung 7 können Anschlussstecker verschiedener Hersteller mit verschiedenen Profilen eingeklemmt und fixiert werden.

Wenn die Altbatterie zur Verfügung steht, kann diese mit den verschiedenen Batteriebauformen im Sortiment verglichen und die richtige Batterieform ausgewählt werden. Über die sichtbaren Batterieetiketten kann im Vergleich zur Altbatterie die richtige Spannung ausgewählt und damit die Batterie-Baugröße bestimmt werden. Anschließend wird der Anschlussstecker 5 von der Rückseite aus der Blisterkarte herausgenommen und es ist möglich, die Anschlussstecker im Detail auf Gleichartigkeit zu überprüfen.

Der so zugängliche Anschlussstecker 5 kann direkt mit dem Anschlussstecker der Altbatterie verglichen und gegebenenfalls mit dem Gerät verbunden werden. So kann die korrekte Funktionsweise der neuen Batterie überprüft werden

## Patentansprüche

1. Verpackung für elektrische Akkumulatorenbatterien mit einer Akkumulatorenbatterie (1), die ein Verbindungskabel (4) und einen Anschlussstecker (5) aufweist, wobei die Verpackung einen Träger (3) und eine Abdeckhaube (2), die auf dem Träger (3) befestigt ist und die Akkumulatorenbatterie (1) umschließt, aufweist, **dadurch gekennzeichnet, dass** das Verbindungskabel (4) und der Anschlussstecker (5) aus der Verpackung herausgeführt und ohne Beschädigung der Abdeckhaube (2) zugänglich sind.

2. Verpackung nach Anspruch 1, **dadurch gekennzeichnet, dass** der Anschlussstecker (5) in einer Öffnung (7) im Träger (3) herausnehmbar angeordnet ist.

3. Verpackung nach Anspruch 2, **dadurch gekennzeichnet, dass** die Öffnung (7) mit Schlitzen (8) umgeben ist.

## Claims

1. A packaging for electric storage batteries having a storage battery (1) that has a connecting cable (4) and a connector (5), where the packaging has a backing (3) and a cover (2) that is fastened to the backing (3) and encloses the storage battery (1), wherein the connecting cable (4) and connector (5) are brought out of the packaging and are accessible without damaging the cover (2).

2. A packaging according to claim 1, wherein the connector (5) is arranged in an opening (7) in the backing (3) and may be removed therefrom.

3. A packaging according to claim 2, wherein the opening (7) is surrounded by slits (8).

## Revendications

1. Conditionnement pour batteries d'accumulateurs électriques avec une batterie d'accumulateurs (1) équipée d'un câble de liaison (4) et d'une fiche de raccordement (5), le conditionnement présentant un support (3) et un capot (2) qui est fixé sur le support (3) et qui entoure la batterie d'accumulateurs (1), **caractérisé par le fait que** le câble de liaison (4) et la fiche de raccordement (5) sont sortis du conditionnement et sont accessibles sans endommagement du capot (2).

2. Conditionnement selon la revendication 1, **caractérisé par le fait que** la fiche de raccordement (5) est disposée de façon amovible dans une ouverture (7) pratiquée dans le support (3).

3. Conditionnement selon la revendication 2, **caractérisé par le fait que** l'ouverture (7) est entourée de fentes (8).
